# EUROPÄISCHE PATENTSCHRIFT

(11) **EP 0 515 608 B1**
(45) Veröffentlichungstag und Bekanntmachung des Hinweises auf die Patenterteilung: **29.03.1995**
(21) Anmeldenummer: 92900271.5
(22) Anmeldetag: 13.12.1991
(51) Int. Cl.: F15B 11/05, F15B 21/08

(54) **HYDRAULIKSYSTEM**
HYDRAULIC SYSTEM
SYSTEME HYDRAULIQUE

(30) Priorität: 15.12.1990 DE 4040176; 26.07.1991 DE 4124793
(43) Veröffentlichungstag der Anmeldung: 02.12.1992
(73) Patentinhaber: BARMAG AG, D-42862 Remscheid (DE)
(72) Erfinder: EICH, Otwin, D-5630 Remscheid 11 (DE); SALZ, Franz-Peter, D-5630 Remscheid (DE)
(74) Vertreter: Pfingsten, Dieter, Dipl.-Ing.
(86) Internationale Anmeldenummer: DE9100967
(87) Internationale Veröffentlichungsnummer: WO9210684

(56) Entgegenhaltungen:
- EP-A- 0 191 275
- EP-A- 0 326 150
- EP-A- 0 366 815
- EP-A- 0 379 595
- EP-A- 0 440 802
- WO-A-90/02882

## Beschreibung

Die Erfindung betrifft ein Hydrauliksystem nach dem Oberbegriff des Anspruchs.

Dieses Hydrauliksystem ist bekannt aus der WO-A-9002882.

Bei diesem Hydrauliksystem wird grundsätzlich die Position der Steuerventile immer dann nachgeregelt, wenn eine Abweichung zwischen der Druckdifferenz aus Lastdruck und Pumpendruck und der vorgegebenen Druckdifferenz besteht. Die dort vorgesehene Regelung dient damit einer möglichst genauen Einregelung der Druckdifferenz aus Lastdruck und Pumpendruck auf die vorgegebene Druckdifferenz, wodurch ein ständiges Nachregeln der Positionen der Steuerventile durch den Regelkreis erforderlich ist. Damit wird dieses Hydrauliksystem schwingungsanfällig, da dann, wenn der Pumpenförderstrom prinzipiell zur Versorgung aller Verbraucher ausreicht, im Sinne einer weiteren Öffnung der Steuerventile nachgeregelt wird, wodurch ab einer bestimmten Stellung der Steuerventile in entgegengesetztem Sinne zurück zu regeln wäre usw.

Ein weiteres Hydrauliksystem ist bekannt durch die DE 26 51 325 C2. Dabei wird einem Regelventil einerseits der an der Pumpe anstehende Druck und andererseits der höchste Lastdruck gemeldet. Kann die Pumpe den von den Steuerventilen und den zugeordneten Verbrauchern geforderten Volumenstrom nicht mehr fördern, so reduziert sich die Druckdifferenz zwischen dem Druck der Pumpe und dem höchsten Lastdruck. Folglich reduziert das Regelventil die Versorgung der Steuerdruckgeber, durch welche die den Verbrauchern zugeordneten Ventile angesteuert werden. Dadurch werden die Ventile in ihrem Durchfluß begrenzt. Diese Begrenzung wird jedoch erst bei schon vorhandenem Überbedarf wirksam. Tritt diese Begrenzung in Funktion, so sind die Verbraucher mittels ihrer Steuerventile nicht mehr steuerbar.

Bei dem durch das Patent 35 46 336 bekannten System werden die elektrischen Stellsignale der angesteuerten Wegeventile addiert. Der Volumenstrom, welcher der Summe der Stellsignale entspricht, wird mit dem maximal möglichen Pumpenstrom verglichen. Wenn die Summe der Stellsignale den möglichen Pumpenstrom überschreitet, werden die Stellsignale reduziert. Bei diesem System müssen alle Stellsignale erfaßt werden. Außerdem muß die Abhängigkeit der Ventildurchflüsse von den Stellsignalen mittels eines Rechners richtig berücksichtigt werden.

Aufgabe der Erfindung ist es, das Hydrauliksystem so auszugestalten, daß es nicht schwingungsanfällig ist und daß im übrigen eine beliebige Gewichtung und Anpassung der einzelnen Verbraucherströme an die Betriebsparameter der Pumpe möglich ist.

Die Lösung ergibt sich aus dem Kennzeichen des Anspruchs 1. Die Lösung hat den Vorteil, daß hierbei nicht der Ansprechbereich der Sollwertgeber beeinflußt wird. Daher bleiben die einzelnen Verbraucher auch bei hohem Verbrauch steuerbar, während bei dem bekannten System bei Überschreitung des maximal vorgegebenen Pumpenstroms die Geschwindigkeit der einzelnen Verbraucher nicht mehr steuerbar ist. Ferner hat man den Vorteil, daß nicht nur die Druckdifferenz, sondern bevorzugt auch die Änderung der Druckdifferenz und die Änderungsrichtung der Druckdifferenz erfaßt werden können. Hierdurch kann die Verbrauchsreduzierung bereits einsetzen, wenn sich durch die Größe und Richtung der Änderungsgeschwindigkeit der Druckdifferenz ein Mangel (d. h. die Summe der eingestellten Verbraucherströme übersteigt den als maximal vorgegebenen Pumpenstrom (maximaler Pumpenstrom)) ankündigt.

Steigt die Summe der Verbraucherströme, die durch entsprechende Einstellung der den Verbrauchern zugeordneten Ventile gefordert wird, über den maximalen Pumpenstrom an, so werden die Ansteuersignale der Ventile reduziert. Die Reduzierung der Verbraucherströme kann verhältnisgleich erfolgen. Es ist jedoch auch eine Reduzierung nach Prioritäten möglich, wenn z. B. ein einzelner Verbraucher seine Geschwindigkeit im Gegensatz zu den anderen nicht reduzieren soll.

Dabei erfolgt jedoch ein Eingriff des Regelkreises, der Gegenstand dieser Erfindung ist, nur in Ausnahmefällen, und zwar dann, wenn der förderbare Pumpenstrom nicht ausreicht für die an den jeweiligen Ventilen eingestellten Verbraucherströme, die in ihrer Summe die aktuelle Fördermenge ergeben. In diesem Falle wird die aktuelle Fördermenge durch Reduzierung der jeweils zugeführten Verbraucherströme vermindert.

Die Anpassung der Verbraucherströme an den maximalen Pumpenstrom geschieht durch die Verstellung der Ventile, die den Verbrauchern jeweils zugeordnet sind. Grundsätzlich ist davon auszugehen, daß diese Ventile von außen, also von Hand oder durch fremde Eingabeparameter elektromagnetisch oder hydraulisch verstellt werden. Nach dieser Erfindung wird diesen Eingabesignalen (Sollwertsignalen) jedoch ein Verstellsignal zur Verminderung der Aussteuerung des Ventilkolbens durch Multiplikation überlagert, wenn in dem Hydrauliksystem durch Messung der Druckdifferenz festgestellt wird, daß der förderbare Pumpenstrom überschritten worden ist.

Der maximale Pumpenstrom entspricht nicht notwendigerweise dem maximal förderbaren Pumpenstrom. Vielmehr wird ein geringerer Grenzwert, z. B. 80 % des maximal förderbaren Pumpenstromes vorgegeben. Dadurch wird erreicht, daß das Hydrauliksystem durch absolute Überlastung der Pumpe nicht aus seinem Regelbereich herausfällt. Entsprechendes gilt für die vorgegebene Mindestdruckdifferenz.

Die Anpassung der Verbraucherströme an den vorgegebenen förderbaren Pumpenstrom bei Überschreitung des Mindestgrenzwertes der Druckdifferenz geschieht grundsätzlich dadurch, daß die Summe der Verbraucherströme bis auf den vorgegebenen Grenzwert vermindert wird. Dies kann im einfachsten Falle dadurch geschehen, daß sämtliche Verbraucherströme um den gleichen Prozentsatz vermindert werden. Es ist jedoch auch möglich, die Ansteuersignale, durch welche die Verbraucherströme reduziert werden, für jeden Verbraucher unterschiedlich zu gewichten. Dadurch kann einzelnen Verbrauchern ein Vorrang vor anderen Verbrauchern eingeräumt werden. Es kann z. B. gewährleistet werden, daß solche Verbraucher, die aus Sicherheitsgründen immer mit einem bestimmten Verbraucherstrom beschickt werden müssen, z. B. hydraulische Bremsen, Vorrang haben vor anderen Verbrauchern. Hierauf wird an späterer Stelle noch eingegangen.

Die besondere Bedeutung der Erfindung nach Anspruch 1 besteht darin, daß die Anpassung der Verbraucherströme an einen vorgegebenen Grenzwert (maximaler Pumpenstrom) durch Überwachung der einzuhaltenden Mindestdruckdifferenz nur dann in Funktion tritt, wenn der vorgegebene Grenzwert erreicht wird. Es werden also mehrere Regelkreise überlagert. Ein innerer Regelkreis benutzt die Druckdifferenz Delta P zwischen dem Pumpendruck und dem höchsten Lastdruck als Meßgröße, die vorgegebene Mindestdruckdifferenz als Regelgröße und die Regelstellung der Regelpumpe als Stellgröße.

Der überlagerte äußere Regelkreis benutzt die aktuell gemessene Druckdifferenz minus Mindestdruckdifferenz, um bei einem Mangel (Verbrauch überschreitet den maximalen Pumpenstrom) und dem dadurch bewirkten Unterschreiten des Grenzwerts der Druckdifferenz (Mindestdruckdifferenz), die Verbraucherströme zu reduzieren und die Druckdifferenz wieder zu erhöhen.

Zusätzlich kann die Anpassung der Verbraucherströme der einzelnen Verbraucher an den vorgegebenen, maximalen Pumpenstrom auch durch Überlagerung des aus der Messung der aktuellen Fördermenge (Auslenkung = Regelstellung der Regelpumpe) gewonnenen Meßsignals mit der Pumpenleistung bzw. dem Pumpenmoment (Fördervolumen x Förderdruck) und/oder dem Förderdruck erfolgen. Das hat den Vorteil, daß eine gewünschte Gewichtung der Fördermenge, des Fördermoments und des Förderdrucks der Regelpumpe bei der Anpassung der Ventilstellung an den maximalen Pumpenstrom vorgebbar ist. Dabei wird die aktuell aus der jeweiligen Regelstellung der Pumpe und dem Förderdruck der Pumpe durch Multiplikation ermittelte Förderleistung bzw. das Drehmoment der Pumpe mit einem Solldrehmoment verglichen und das aus der Differenz gewonnene Ausgangssignal nach einer wählbaren Funktion überlagert, etwa derart, daß nur bei Überschreiten eines vorgegebenen Antriebsmoments eine Beeinflussung der Stellung und Stellbarkeit der den einzelnen Verbrauchern zugeordneten Ventile erfolgt, unterhalb dieses Grenzwerts dagegen nicht. Ebenso kann durch Überlagerung des Förderdruckes nach einer bestimmten Funktion die Stellung und Stellbarkeit der den einzelnen Verbrauchern zugeordneten Ventile bei Überschreitung eines bestimmten Druckes beeinflußt werden, unterhalb dieses Druckes jedoch nicht oder nur mit einem bestimmten Prozentsatz. Dadurch wird auch die maximale äußere Last bei der Beeinflussung der den Verbrauchern zugeordneten Ventile, insbesondere Wegeventile berücksichtigt.

Die Beeinflussung des jedem Verbraucher und der Gesamtheit der Verbraucher zugeführten Pumpenstroms erfolgt z. B. elektrisch oder hydraulisch dadurch, daß die eingegebenen Sollwerte der den einzelnen Verbrauchern zugeordneten Ventile in Abhängigkeit von der Druckdifferenz zwischen dem höchsten Verbraucherdruck und dem Pumpendruck der Regelpumpe beeinflußt werden.

Für besondere Einsatzzwecke des erfindungsgemäßen Hydrauliksystems ist eine Sollwert-Aufbereitung zweckmäßig. Die Sollwerte sind die von Hand oder automatisch vorgegebenen Ansteuersignale für die den Verbrauchern zugeordneten Ventile. Diese von außen eingegebenen Sollwerte können über Dämpfungsglieder dem System zugeführt werden (Rampen). Dadurch werden die Änderungsgeschwindigkeiten vorgegeben, mit welchen sich die Verbraucherströme bei sprunghafter Änderung der eingegebenen Sollwerte ändern können. Dadurch wird erreicht, daß die Verstellgeschwindigkeit der Pumpe bzw. Druckdifferenzwaage in jedem Falle ausreicht, um der zeitlichen Änderung der Verbraucherströme zu folgen. Es kann daher auch kurzzeitig nicht zu einer Unterversorgung der Verbraucher kommen. Ferner können die durch die eingegebenen Sollwerte angeforderten Verbraucherströme grob an die von der Pumpe maximal lieferbare Durchflußmenge angepaßt werden. Hierzu werden die von außen eingegebenen Sollwerte in Abhängigkeit gebracht von der Summe der eingegebenen Sollwerte und zusätzlich von dem vorgegebenen förderbaren Pumpenstrom bzw. der Mindestdruckdifferenz. Dadurch wird zum einen eine Gewichtung der einzelnen Verbraucher erreicht und gewährleistet, daß für die - z. B. aus Sicherheitsgründen - wichtigeren Verbraucher stets ein ausreichender Ölstrom bereitsteht. Es erfolgt zum anderen bereits vorab eine Reduzierung der Sollwerte, wenn eine Überschreitung des vorgegebenen förderbaren Pumpenstroms aufgrund der eingegebenen Sollwertsignale zu erwarten ist.

Im folgenden werden Ausführungsbeispiele der Erfindung anhand der nachfolgend beschriebenen Schaltpläne dargestellt.

Es zeigen:
- Fig. 1: einen Schaltplan für ein Hydrauliksystem mit Regelpumpe;
- Fig. 2: einen Schaltplan mit Einzelheiten nach Figur 1;
- Fig. 3: einen Schaltplan für die Sollwert-Aufbereitung.

Mehrere Verbraucher 5′, 5˝, 5‴ werden durch eine gemeinsame Regelpumpe 1 gespeist. Die Regelpumpe 1 kann hydraulisch mittels eines Stellventils 2 verstellt werden. Das Stellventil 2 wird mittels eines Magneten über einen Verstärker 3 angesteuert und besitzt eine Rückführung 4 auf die Regelstellung der Regelpumpe 1.

Die einzelnen Verbraucher 5′, 5˝, 5‴ werden durch Wegeventile 6′, 6˝, 6‴, die durch Elektromagneten a1-a3, b1-b3 betätigt sind, angesteuert. Jedem Wegeventil 6′, 6˝, 6‴ ist ein Druckregelventil 7′, 7˝, 7‴ vorgeschaltet. Jedes der Druckregelventile 7′, 7˝, 7‴ wird einerseits mit dem Druck vor dem Wegeventil 6′, 6˝, 6‴ und andererseits mit dem Verbraucherdruck hinter dem Wegeventil 6′, 6˝, 6‴ beaufschlagt. Dadurch ist der den Verbrauchern 5′, 5˝, 5‴ zugeführte Volumenstrom lastunabhängig. Der zwischen dem vor den jeweiligen Druckregelventilen 7′, 7˝, 7‴ sich einstellenden Pumpendruck und der über eine Wechselventil-Kette 8 erfaßte, höchste Verbraucherdruck wird einem Differenzgeber 9 gemeinsam aufgegeben. Dessen Ausgangsignal repräsentiert den Druckabfall Delta P zwischen der Pumpe 1 und dem höchsten Verbraucherdruck. Diese Druckdifferenz wird gemeinsam mit ihrer Differentiation (Differenzierungsglied 12) einerseits einem Delta-p-Regler 10 aufgegeben, der über den bereits erwähnten Verstärker 3 das Stellventil 2 ansteuert. Andererseits werden die beiden Signale über einen Gewichtungsbaustein 13 auf Vergleichsbausteine 14′, 14˝, 14‴ gegeben, die jeweils den einzelnen Stellgebern 16′, 16˝, 16‴ der Wegeventile 6′, 6˝, 6‴ zugeordnet sind. Die Vergleichsbausteine 14′, 14˝, 14‴ haben einen zweiten Eingang, dem jeweils ein gewünschter Sollwert von Sollwertgeber 15′, 15˝, 15‴ aus vorgegeben werden kann. Durch die Vergleichsbausteine 14′, 14˝, 14‴ erfolgt eine Beeinflussung der Stellgeber 16′, 16˝, 16‴ in der Form, daß die Verstellung der Ventile 6′, 6˝, 6‴ derart angepaßt und reduziert wird, daß der maximale Förderstrom der Pumpe 1 nicht überschritten werden kann.

Gleichzeitig kann auch eine Momentenüberlagerung erfolgen, indem in einem Multiplizierbaustein 17 einerseits der Pumpendruck und andererseits der bereits erwähnte Druckabfall erfaßt werden und das Ausgangssignal dieses Multiplizierbausteins 17 über einen Komparator 18 dem Gewichtungsbaustein 13 zugeführt wird.

Fig. 2 ist ein Funktionsdiagramm, in welchem das Steuergerät 21 mit den darin enthaltenen Funktionsbausteinen dargestellt ist.

Anhand von Fig. 2 und unter Bezugnahme auf Fig. 1 wird im folgenden die Verarbeitung der eingegebenen Sollwerte in Steuergerät 21 zu Stellgrößen für die Wegeventile 6 beschrieben.

In dem Steuergerät 21 wird die Druckdifferenz Delta P einem Baustein 23 eingegeben. Gleichzeitig wird dem Baustein 23 ein Grenzwert Delta Pₘᵢₙ vorgegeben. Dieser Grenzwert kann konstant vorgegeben werden, wenn nur die Eingabe der Druckdifferenz am Steuergerät 21 angeschlossen ist. Wenn auch der Pumpendruck P angeschlossen ist, folgt zuvor eine weitere Verarbeitung des Wertes Delta P, auf die später noch eingegangen wird.

In dem Baustein 23 erfolgt eine Gewichtung der gemessenen bzw. weiterverarbeiteten Druckdifferenz und des Grenzwertes Delta Pmin. Das Ausgangssignal des Bausteines 23 wird dem Gewichtungsbaustein 13 aufgegeben. Dieser enthält einen Funktionsbaustein 25, welcher das positive konstante Ausgangssignal A gleich 1 ergibt, solange der Grenzwert der Druckdifferenz Delta Pmin kleiner ist als die gemessene bzw. weiterverarbeitete Druckdifferenz Delta P. Wenn die Druckdifferenz Delta P den Grenzwert unterschreitet, wird das Ausgangssignal A des Funktionsbausteines 25 kleiner als 1. Es verkleinert sich von 1 ausgehend nach einer zeitabhängigen Funktion, bis sich durch Erhöhung der gemessenen bzw. weiterverarbeiteten Druckdifferenz ein Gleichgewicht einstellt. Darauf wird später eingegangen.

Das Druckdifferenzsignal Delta P wird weiterhin dem Delta-P-Regler 10 aufgegeben. Dem Delta-P-Regler 10 wird weiterhin der Sollwert der Druckdifferenz aufgegeben. Das Ausgangssignal des Delta-P-Reglers 10 führt über Verstärker 3 zu dem in Fig. 1 dargestellten Stellventil 2, durch welches die Regelstellung der Pumpe 1 eingeregelt wird. Hierzu wird der Magnet des Stellventils 2 durch den Ausgangsstrom des Verstärkers 3 beaufschlagt. Hierdurch erfolgt eine Verstellung des Stellventils 2 in dem Sinne, daß die beiden Seiten des Stellkolbens gleich druckbelastet sind und die Regelpumpe 1 im Sinne einer Verringerung der Fördermenge (Pumpenstrom, Pumpenförderstrom) verstellt wird (Verstellkolben bewegt sich nach links). Hierdurch wird die auf der anderen Seite des Ventils einwirkende Feder durch die Rückführung 4 belastet und es erfolgt eine Verstellung des Kolbens des Stellventils 2 in dem Sinne, daß der Druck auf der Federseite des Verstellkolbens entlastet wird. Hierdurch erfolgt eine Verstellung der Regelpumpe 1 im Sinne einer Vergrößerung der Fördermenge. Eine umgekehrte Wirkung ergibt sich bei Verkleinerung des Ausgangssignals des Verstärkers 3. In jedem Falle stellt sich an dem Stellventil 2 ein Gleichgewicht ein, so daß das Ausgangssignal des Delta-P-Reglers den ausgeregelten Sollwert für die Regelstellung der Regelpumpe 1 bildet und daher - bei gegebener Drehzahl - auch ein Maß für die aktuelle Fördermenge der Pumpe 1 ist.

Das Ausgangssignal des Delta-P-Reglers 10 wird dem Multiplikationsbaustein 17 gleichzeitig mit dem über Druckwandler 11 abgegriffenen Pumpendruck P aufgegeben. Das Ausgangssignal des Multiplikationsbausteins 17 repräsentiert das aktuelle Drehmoment M der Pumpe 1, da das Eingangssignal zum Verstärker 3 die aktuelle Fördermenge der Pumpe 1 repräsentiert. Dieses Ausgangssignal wird im Baustein 18 (Komparator) zu einem maximal möglichen Grenzwert des Drehmoments in Beziehung gesetzt. Das Ausgangssignal des Komparators 18 wird dem Gewichtungsbaustein 13 aufgegeben. In dem Gewichtungsbaustein 13 wird nun das Ausgangssignal des Vergleichsbausteins (Komparator) 18 in einem Funktionsbaustein 26 so verarbeitet, daß er ein Ausgleichssignal = 1 abgibt, wenn das aktuelle Drehmoment M kleiner als der Grenzwert des Drehmomentes ist, und daß er ein sich verkleinerndes Ausgangssignal abgibt, solange das aktuell ermittelte Drehmoment M größer als der vorgegebene konstante Grenzwert Mₘₐₓ ist. Im letzteren Fall wird das Ausgangssignal von 1 ausgehend nach einer zeitabhängigen stetigen Funktion so lange verkleinert, bis sich durch Rückführung der Sollwerte (hierauf wird später noch eingegangen) das Drehmoment M der Pumpe 1 so weit verkleinert hat, daß sich Gleichgewicht einstellt.

Hierzu wird das Ausgangssignal des Funktionsbausteins 26 einem Multiplikationsbaustein 24 gemeinsam mit der Druckdifferenz Delta P aufgegeben. In dem Multiplikationsbaustein 24 wird die Druckdifferenz und das Ausgangssignal, das aus dem Momentenvergleich gewonnen worden ist, multipliziert. Das Ausgangssignal dieses Multiplikationsbausteines 24 repräsentiert die gemessene, jedoch weiterverarbeitete Druckdifferenz und wird dem bereits zuvor erwähnten und beschriebenen Gewichtungsbaustein 23 aufgegeben. Das Ausgangssignal des Funktionsbausteins 26 wird somit zur Aufarbeitung der Druckdifferenz im Multiplikationsbaustein 24 benutzt, wie dies bereits zuvor angedeutet worden ist. Bei Überbelastung wird also dem Gewichtungsbaustein 23 ein sich ständig verringertes Delta-P-Signal zugeführt. Daher wird sich auch das Ausgangssignal des Gewichtungsbausteins 23 laufend verkleinern und im Funktionsbaustein 25 bei fortdauernder Überlastung Delta P / Delta Pₘᵢₙ zu einer Verkleinerung des Ausgangssignals A führen.

Um auch den Pumpendruck P zu berücksichtigen, wird in einem weiteren Komparator 28 (Vergleichsbaustein) ein fest eingegebener Grenzwert des Pumpendrucks Pₘₐₓ zu dem aktuell gemessenen Pumpendruck P in Beziehung gesetzt.

Der Baustein 13 enthält auch einen Funktionsbaustein 29, der durch das Ausgangssignal des Komparators 28 und zusätzlich durch einen Grenzwert angesteuert wird, der den maximalen Sollwert Sₘₐₓ repräsentiert. Diese eingegebenen Größen werden in dem Funktionsbaustein 29 derart verarbeitet, daß der Funktionsbaustein 29 ein Ausgangssignal B gibt, das gleich eins ist, solange der gemessene Pumpendruck P kleiner als der Grenzwert Pₘₐₓ des Druckes ist, und das gleich dem Grenzwert Sₘₐₓ der Sollwerte ist, wenn der gemessene Pumpendruck P den Grenzwert Pₘₐₓ des Pumpendrucks übersteigt.

Der Gewichtungsbaustein 13 mit seinen beiden Ausgangssignalen A des Funktionsbausteines 25 und B des Funktionsbausteines 29 steuert sodann Vergleichsglieder 14′, 14˝, 14‴ an, die jeweils einem der Ventile 6′, 6˝, 6‴ für die einzelnen Verbraucher 5′, 5˝, 5‴ zugeordnet sind. Jedem dieser Vergleichsglieder 14 wird über die Sollwertgeber 15′, 15˝, 15‴ ein unterschiedlicher Sollwert S1, S2, S3 aufgegeben. In den Vergleichsgliedern werden diese Ausgangssignale A und B den eingegebenen Sollwerten überlagert. Die Ausgänge gehen dann über die Stellgeber 16′, 16˝, 16‴ an die jeweiligen Magnete a1, b1; a2, b2; a3, b3 der jeweiligen Ventile 6′, 6˝, 6‴. Dadurch kann nach einer voreingestellten Funktion und einem voreingestellten Sollwert S1, S2, S3 der dem einzelnen Verbraucher 5′, 5˝, 5‴ zugeführte Volumenstrom so weit herabgenommen werden, daß die von der Pumpe 1 förderbare Gesamtmenge nicht überschritten wird. Durch die gleichzeitige Erfassung und direkte Eingabe des Verstellweges alpha bzw. des Schwenkwinkels der Regelpumpe 1 kann im Gewichtungsbaustein 13 gleichzeitig sichergestellt werden, daß zu der Anpassung der gemessenen Höchstdruckdifferenz Delta Pₘₐₓ an die Mindestdruckdifferenz Delta Pₘᵢₙ gleichzeitig eine Anpassung an das aktuelle Drehmoment M der Pumpe 1 erfolgt. Ebenso können in die Gewichtung der aktuelle Pumpendruck P oder sonstige Betriebsparameter des Hydrauliksystems mit eingehen.

Hierzu sind die Vergleichsglieder 14 - wie Fig. 2 zeigt - aufgegliedert in einen Multiplikationsbaustein 31′, 31˝, 31‴ sowie in einen Begrenzungsbaustein 32′, 32˝, 32‴. Dem Multiplikationsbaustein wird das Ausgangssignal A des Funktionsbausteines 25 sowie der eingestellte Sollwert S1, S2, S3 jeweils vorgegeben. Dadurch wird der eingestellte Sollwert S in Beziehung gesetzt zu der aktuell gemessenen Höchstdruckdifferenz Delta Pₘₐₓ, wenn die Summe der Verbraucherströme den Grenzwert des Pumpenstromes Pₘₐₓ übersteigt. Die Sollwerte S1, S2, S3 werden entsprechend vermindert. Das Ausgangssignal des Multiplikationsbausteins 31 wird dem Begrenzungsbaustein 32 gemeinsam mit dem Ausgangssignal B des Funktionsbausteines 29 aufgegeben, der die Beziehung zu dem gemessenen Pumpendruck P herstellt. Bei Überschreitung des vorgegebenen Grenzwertes des Pumpendruckes Pₘₐₓ wird das Ausgangssignal des Begrenzungsbausteines 32 begrenzt auf den eingegebenen Grenzwert Smax des Sollwerts. In jedem der Bausteine 32′, 32˝, 32‴ kann eine weitere Bewertung des zugeführten Grenzwertes Smax erfolgen in dem Sinne, daß entweder gar keine Begrenzung erfolgt oder eine Herabsetzung oder eine Vergrößerung des Grenzwertes Sₘₐₓ. Hierdurch können einzelnen Verbrauchern 5′, 5˝, 5‴ Prioritäten eingeräumt werden. Andere Verbraucher können stillgesetzt oder nachrangig behandelt werden, wenn die eingestellten Sollwertvorgaben S1, S2, S3 zu einer Überschreitung des Grenzwertes des Pumpenstromes führen würden.

In Fig. 3 ist nun zusätzlich noch eine Sollwertaufbereitung gezeigt, die wahlweise eingesetzt werden kann. Hierzu kann dem Steuergerät 21 ein Sollwertgeber 33 vorgeordnet werden. Der Sollwertgeber 33 weist einen ersten Baustein 34 für jeden eingegebenen Sollwert S1, S2, S3 auf, der im folgenden als Rampe 34 bezeichnet wird. Diese Rampe bewirkt, daß ein sprunghaft eingegebener Sollwert sich nur zeitlich abhängig ändert. Dadurch wird bewirkt, daß auch bei sprunghafter Sollwerteingabe die Signalverarbeitung und Anpassung des Hydrauliksystems zeitlich folgen kann und es nicht zu einer zeitweiligen Unterversorgung der Verbraucher 5′, 5˝, 5‴ kommt. Die Ausgangssignale der Rampen 34 werden sodann in Multiplikationsbausteinen 35 mit eingegebenen Grenzwerten G1 bis G3 multipliziert. Diese Grenzwerte repräsentieren einen bestimmten Prozentsatz des Grenzwertes des Pumpenförderstromes. Hierdurch erfolgt in den Multiplikationsbausteinen 35 eine Gewichtung der eingegebenen Sollwerte S1, S2, S3. Die Ausgangssignale der Multiplikationsbausteine 35 werden einem Summierglied 36 aufgegeben mit dem Ausgangssignal e2, das die Summe der Ausgangssignale der Multiplikationsbausteine repräsentiert.

Das Signal e2 wird einem Funktionsbaustein 37 aufgegeben gemeinsam mit einem Signal e1. Das Signal e1 repräsentiert den maximal vorgegebenen Pumpenförderstrom in einer Form, die dem Signal e2 vergleichbar ist. Im Funktionsbaustein 37 werden die beiden Eingangssignale e1 und e2 in Verbindung gesetzt. Das Ausgangssignal A ist gleich 1, solange der vorgegebene Grenzwert des Pumpenförderstroms e1 größer als die eingestellte und gewichtete Summe e2 der Sollwerte S1, S2, S3 ist. Das Ausgangssignal A ist gleich dem Quotienten aus Grenzwert el und gewichteter Summe e2, wenn die gewichtete Summe e2 größer ist als der Grenzwert e1.

Das Ausgangssignal A des Funktionsbausteines 37 wird nun den Multiplikationsbausteinen 38′, 38˝, 38‴ aufgegeben. In jedem der Multiplikationsbausteine 38 wird der jeweilige Sollwert S1, S2, S3, nachdem er vorzugsweise zunächst über die Rampen 34′, 34˝, 34‴ geführt worden ist, multipliziert. Das Ausgangssignal der Multiplikationsbausteine 38 stellt den dem Vergleichsbaustein 14 vorgegebenen, jeweiligen Sollwert dar. Durch diese Sollwertaufbereitung wird bereits bei der Sollwertaufgabe Vorsorge getragen, daß die eingestellten Sollwerte S1, S2, S3 nicht zu einem Verbrauch führen, der den vorgegebenen Grenzwert des Pumpenförderstroms e1 bei weitem übersteigt. Es handelt sich dabei jedoch nur um eine grobe Vorsorge. Die erfindungsgemäße Überlagerung der Anpassung der Verbraucherströme an den gemessenen Pumpenförderstrom gewährleistet, daß jeder Verbraucher 5′, 5˝, 5‴ in dem ihm zugewiesenen Rahmen funktionsfähig bleibt.

Die besondere Bedeutung der Erfindung liegt dabei darin, daß einerseits das Pumpendrehmoment M ausgeregelt wird, daß dieser Momentenregelung aber eine Leistungsregelung überlagert werden kann, indem gleichzeitig auch noch die Drehzahl der Pumpe 1 oder ihre Fördermenge erfaßt wird.

### BEZUGSZEICHENAUFSTELLUNG

- 1: Regelpumpe
- 2: Stellventil
- 3: Verstärker
- 4: Rückführeinrichtung
- 5: Verbraucher
- 6: Steuerventil, Wegeventil
- 7: Druckregelventil, Druckdifferenzwaage
- 8: Wechselventil
- 9: Differenzgeber
- 10: Delta-P-Regler
- 11: Druckwandler
- 12: Differenzierglied
- 13: Gewichtungsbaustein, Funktionsbaustein
- 14: Vergleichsbaustein, Vergleichsglied
- 15: Sollwertgeber
- 16: Verstärker, Stellgeber, Stellwertgeber
- 17: Multiplizierbaustein, Multiplikationsbaustein
- 18: Komparator (M/Mₘₐₓ)

- 20: Pumpendruckleitung
- 21: Steuergerät

- 23: Baustein, Gewichtungsbaustein
- 24: Multiplikationsbaustein
- 25: Funktionsbaustein
- 26: Funktionsbaustein

- 28: Komparator (P/Pₘₐₓ)
- 29: Funktionsbaustein
- 31: Multiplikationsbaustein
- 32: Begrenzungsbaustein
- 33: Sollwertgeber
- 34: Baustein, Rampen
- 35: Multiplikationsbaustein
- 36: Summierglied
- 37: Funktionsbaustein
- 38′: )
- 38˝: Multiplikationsbaustein
- 38‴: )

Legende zu Fig. 2
   - Legende 10: Δp Regler
   - Legende 17: Multiplikation
   - Legende 24: Multiplikation
   - Legende 25: wenn Δp/Δp_{Min} ≧ 1 ↝ A = 1;
   wenn Δp/Δp_{Min} < 1 ↝ A verkleinern bis Δp/Δp_{Min} = 1;
   - Legende 26: wenn M/M_{Max} ≦ 1 ↝ a = 1;
   wenn M/M_{Max} > 1 ↝ a verkleinern bis M/M_{Max = 1;}
   - Legende 29: wenn P/P_{Max} ≦ 1 ↝ B = 1;
   wenn P/P_{Max} > 1 ↝ S1 - S3 begrenzen auf S_{Max;}
   - Legende 31: Multiplikation
   - Legende 32: Begrenzung; Limitation
   - S1, S2, S3: Sollwert
Legende zu Fig. 3
   - Legende 35: Multiplikation
   - Legende 37: wenn e1 - e2 ≧ 0 ↝ a = 1;
   wenn e1 - e2 < 0 ↝ a = $\frac{\text{e1}}{\text{e2}}$;
   - Legende 38: Multiplikation

## Patentansprüche

1. Hydrauliksystem,
bei dem mehrere Verbraucher (5′;5˝;5‴) durch eine gemeinsame Regelpumpe (1) gespeist werden, bei dem die Druckdifferenz zwischen dem Verbraucher (5′;5˝;5‴) mit dem höchsten Lastdruck und dem Pumpendruck gemessen und durch Verstellung der Regelpumpe (1) ausgeregelt und gleichzeitig zur Beeinflussung der Stellsignale (a1,b1; a2,b2; a3,b3) für die Steuerventile (6′;6˝;6‴), welche den einzelnen Verbrauchern (5′;5˝;5‴) zugeordnet sind, derart benutzt wird,
daß der der Gesamtheit der Verbraucher (5′;5˝,5‴) zugeführte Pumpenstrom an den maximal vorgegebenen Pumpenförderstrom anpaßbar ist, wobei
die gemessene Druckdifferenz Delta P in einen Funktionsbaustein in Beziehung gesetzt wird zu einer vorgegebenen Druckdifferenz und daraus ein Ausgangssignal A erzeugt wird, bezüglich dessen
die den Steuerventilen (6′;6˝;6‴) vorgegebenen Stellsignale (a1,b1; a2,b2; a3,b3) gegenüber den eingegebenen Sollwerten (S1, S2, S3) verändert werden,
dadurch gekennzeichnet, daß
als vorgegebene Druckdifferenz eine Mindestdruckdifferenz Delta P min vorgegeben wird,
das Ausgangssignal A
gleich 1 ist, solange die gemessene Druckdifferenz größer ist als oder so groß ist wie diese Mindestdruckdifferenz, und
von einem Wert gleich 1 aus laufend verkleinert wird, solange die gemessene Druckdifferenz kleiner ist als diese Mindestdruckdifferenz.

2. Hydrauliksystem nach Anspruch 1,
dadurch gekennzeichnet, daß
die Regelstellung der Regelpumpe (1) gemessen und ihre Auslenkung (alpha) mit dem zusätzlich gemessenen Pumpendruck multipliziert und das Produkt (M) zur Anpassung der Verbraucherströme zusätzlich benutzt wird.

3. Hydrauliksystem nach Anspruch 1 oder 2,
dadurch gekennzeichnet, daß
der Pumpendruck zusätzlich zur Anpassung der Verbraucherströme benutzt wird.

4. Hydrauliksystem nach einem der vorangegangenen Ansprüche,
dadurch gekennzeichnet, daß
die Sollwertsignale (S1, S2, S3) in Abhängigkeit von dem vorgegebenen förderbaren Pumpenstrom sowie der Summe der eingestellten Sollwertsignale reduziert werden, bevor die Sollwertsignale (S1, S2, S3) mit dem Reduzierfaktor multipliziert werden.

5. Hydrauliksystem nach Anspruch 4,
dadurch gekennzeichnet, daß
vor der Summenbildung der eingegebenen Sollwertsignale (S1, S2, S3) jedes Sollwertsignal mit einem Grenzwert Gv multipliziert wird, welcher für den jeweiligen Verbraucher vorgegeben ist.

## Claims

1. Hydraulic system in which a plurality of consumer units (5′ ; 5˝ ; 5‴) are fed by a common regulating pump (1), in which the pressure difference between the consumer units (5′ ; 5˝ ; 5‴) is measured at the maximum load pressure and the pump pressure and is stabilized by adjusting the regulating pump (1) and is simultaneously used for influencing the actuating signals (a1, b1; a2, b2; a3, b3) for the control valves (6′; 6˝; 6‴) associated with the individual consumer units (5′ ; 5˝ ; 5‴) in such a way that the pump flow delivered to all the consumer units (5′ ; 5˝ ; 5‴) can be adapted to the maximum preset pump conveying flow, the pressure difference Delta P measured being placed in a function block in relation to a preset pressure difference and an output signal A being generated therefom with respect to which the actuating signals (a1, b1; a2, b2; a3, a4) presetting the control valves (6′ ; 6˝ ; 6‴) are varied with respect to the input nominal values (S1, S2, S3), characterized in that a minimum pressure difference Delta P min is preset as the preset pressure difference, the output signal A is equal to 1 provided the pressure difference measured is equal to or greater than this minimum pressure difference, and is continuously decreased from a value equal to 1 provided the pressure difference measured is smaller than this minimum pressure difference.

2. Hydraulic system according to Claim 1, characterized in that the regulating setting of the regulating pump (1) is measured and its displacement (alpha) is multiplied by the additionally measured pump pressure and the product (M) is additionally used for adapting the consumer unit flows.

3. Hydraulic system according to Claim 1 or 2, characterized in that the pump pressure is additionally used for adapting the consumer unit flows.

4. Hydraulic system according to any one of the preceding Claims, characterized in that the nominal value signals (S1, S2, S3) are reduced in dependence on the preset conveyable pump flow and on the sum of the nominal value signals set before the nominal value signals (S1, S2, S3) are multiplied by the reducing factor.

5. Hydraulic system according to Claim 4, characterized in that before the summation of the input nominal value signals (S1, S2, S3) each nominal value signal is multiplied by a limiting value Gv which is preset for the respective consumer unit

## Revendications

1. Système hydraulique dans lequel plusieurs utilisateurs (5′;5˝;5‴) sont alimentés par une pompe (1) à debit variable commune, dans lequel on mesure la différence de pression entre l'utilisateur (5′;5˝;5‴) avec la pression de charge la plus élevée et la pression de refoulement de la pompe, on règle cette différence en agissant sur la pompe (1) à débit variable et simultanément, aux fins d'agir sur les signaux de réglage (a1,b1;a2,b2;a3,b3) des vannes de commande (6′;6˝;6‴) associées aux différents utilisateurs (5′;5˝;5‴) et on utilise cette différence de manière telle que le débit alimentant l'ensemble des utilisateurs (5′;5˝;5‴) soit adapté au débit de refoulement maximal prédéterminé de la pompe, la différence de pression Delta P mesurée étant mise en relation avec une différence de pression prédéterminée dans un module fonctionnel et un signal de sortie A étant produit, signal en fonction duquel on modifie les signaux de réglage (a1,b1;a2,b2;a3,b3) transmis aux vannes de commande (6′;6˝;6‴) par rapport aux valeurs de consigne (S1, S2, S3), caractérisé par le fait que l'on prend comme différence de pression prédéterminée une différence de pression minimale Delta P min et
que le signal de sortie A
est égal à 1 tant que la différence de pression mesurée est supérieure à ou égale à la différence de pression minimale et
est abaissé de manière continue depuis une valeur 1 aussi longtemps que la différence de pression mesurée est inférieure à ladite différence de pression minimale.

2. Système hydraulique selon la revendication 1, caractérisé par le fait que l'on mesure la position de réglage de la pompe (1) à débit variable, que l'on multiplie sa déviation (alpha) par la pression de refoulement mesurée et que l'on utilise en plus le produit (M) pour adapter les débits des utilisateurs.

3. Système hydraulique selon la revendication 1 ou la revendication 2, caractérisé par le fait que l'on utilise en plus la pression de refoulement de la pompe pour adapter les débits d'utilisateurs.

4. Système hydraulique selon l'une des revendications précédentes, caractérisé par le fait que l'on abaisse les signaux de consigne (S1, S2, S3) en fonction du débit de pompe refoulable prédéterminé et en fonction de la somme des signaux de consigne préréglés avant de multiplier les signaux de consigne (S1, S2, S3) par le facteur de réduction.

5. Système hydraulique selon la revendication 4, caractérisé par le fait qu'avant de former la somme des signaux de consigne (S1, S2, S3) entrés, on multiplie chaque signal de consigne par une valeur limite Gv qui est prédéterminée pour chaque utilisateur.
